# EUROPÄISCHE PATENTSCHRIFT

(11) **EP 0 849 465 B1**
(45) Veröffentlichungstag und Bekanntmachung des Hinweises auf die Patenterteilung: **10.09.2003**
(21) Anmeldenummer: 97115780.5
(22) Anmeldetag: 11.09.1997
(51) Int. Cl.: F02M 35/10

(54) **Schraubhülse zur Vorzentrierung**
Screw-type sleeve for pre-centering
Manchon à vis pour précentrage

(30) Priorität: 18.12.1996 DE 19652748
(43) Veröffentlichungstag der Anmeldung: 24.06.1998
(73) Patentinhaber: ROBERT BOSCH GMBH, 70442 Stuttgart (DE)
(72) Erfinder: Witzgall, Eberhard, 70372 Stuttgart (DE)

(56) Entgegenhaltungen:
- DE-U- 9 416 059
- US-A- 4 372 120
- US-A- 4 428 331
- US-A- 4 470 378
- PATENT ABSTRACTS OF JAPAN vol. 096, no. 007, 31. Juli 1996 & JP 08 074677 A (NISSAN MOTOR CO LTD), 19. März 1996
- PATENT ABSTRACTS OF JAPAN vol. 097, no. 001, 31. Januar 1997 & JP 08 246951 A (NISSAN MOTOR CO LTD), 24. September 1996

## Beschreibung

### Stand der Technik

Die vorliegende Erfindung betrifft eine Sauganlage mit mindestens einer Vorrichtung zur Befestigung an einem Zylinderkopf für Zylinder eines Brennkraftmotors gemäß dem Oberbegriff des Hauptanspruchs.

Die Befestigung von Sauganlagen an Zylinderköpfen, insbesondere von Kraftfahrzeugmotoren, ist bekannt. Üblicherweise wird die Befestigung mittels herkömmlicher Hülsen-Schraubsysteme bewirkt. Als nachteilig erweist sich bei der Montage, dass die Sauganlage so lange am Zylinderkopf festgehalten werden muss, bis das Anschrauben erfolgt ist.

Das Gebrauchsmuster DE 94 16 059 U zeigt eine Vorrichtung zur Befestigung eines Vergasergehäuses an einem Motorblock. Bei dieser Vorrichtung wird in einem ersten Schraubvorgang eine Hülse zusammen mit einer Mutter in ein an dem Vergasergehäuse vorgesehenes Innengewinde hineingeschraubt. In einem zweiten Schraubvorgang wird dann die von der Hülse am Vergasergehäuse gehaltene Mutter mit dem am Motorblock vorgesehenen Gewinde verschraubt.

Bei dieser Vorrichtung sind eine Vielzahl von Bauteilen sowie mehrere Schraubvorgänge und mehrere aufwendige Gewinde erforderlich, was einen erheblichen Herstellungsaufwand bedeutet.

### Vorteile der Erfindung

Die vorliegende Erfindung betrifft eine Sauganlage, insbesondere für Zylinder eines Brennkraftmotors mit mindestens einer Vorrichtung zur Befestigung an einem Zylinderkopf, nach Anspruch 1. Eine derartige Sauganlage weist den Vorteil auf, daß sie auf beispielsweise Stehbolzen des Zylinderkopfs einfach aufgesteckt werden kann und dabei mittels des Vorzentrierabschnitts eine Vorzentrierung vorgenommen wird. Die Sauganlage muß also beim Anschrauben nicht extra festgehalten werden, sondern ist bereits durch das Aufstecken des Vorzentrierabschnittes auf den Bolzen fixiert. Anschließend kann die Sauganlage schnell angeschraubt werden, wobei in vorteilhafter Weise eine automatisierte Montage möglich ist. Die Erfindung ermöglicht demgemäß eine besonders sichere und einfache Montage von Sauganlagen an den Zylinderkopf, insbesondere von Kraftfahrzeugmotoren.

Die Erfindung betrifft in einer besonders bevorzugten Ausführungsform eine Sauganlage mit einer Bohrung zur Aufnahme der Schraubhülse, wobei die Bohrung eine ringförmige Stufe oder Verengung oder ringförmig angeordnete einzelne Verengungen, wie Noppen, aufweist, an der sich eine vorteilhafterweise an der Schraubhülsenaußenseite angeordnete Schulter so abstützen kann, daß ein Zurückschieben der Schraubhülse beim Aufstecken auf einen Bolzen des Zylinderkopfes erfolgen kann, die Schraubhülse aber gegen Ausschieben gesichert ist.

In einer besonders bevorzugten Ausführungsform ist der Innendurchmesser des Vorzentrierabschnittes, das heißt des Abschnittes der Schraubhülse, der an dem dem zu befestigenden Zylinderkopf zugewandten Ende der Schraubhülse angeordnet ist, größer als der Innendurchmesser des Gewindeabschnittes der Schraubhülse. Der Gewindeabschnitt der Schraubhülse ist der Bereich der Schraubhülse, der zwischen dem Vorzentrierabschnitt und dem Schraubhülsenmittelabschnitt angeordnet ist und ein Innengewinde aufweist, welches der Aufnahme eines die Sauganlage mit dem Zylinderkopf verbindenden Bolzens oder dergleichen dient. Die Erfindung umfaßt auch Ausführungsformen, deren Schraubhülsen keinen Schraubhülsenmittelabschnitt aufweisen, sondern im wesentlichen nur den Vorzentrierabschnitt, den Gewindeabschnitt und einen Schraubhülsenkopf umfassen.

Weitere vorteilhafte Ausgestaltungen der Erfindung sind den Unteransprüchen zu entnehmen.

### Zeichnung

Die Erfindung wird im folgenden anhand von Zeichnungen und einem Ausführungsbeispiel näher erläutert. Es zeigen:
- Figur 1a/b: einen Längsschnitt durch einen Teil einer Sauganlage und eines Zylinderkopfes und
- Figur 2a/b: einen Längsschnitt durch eine Schraubenhülse.

Die Figur 1a zeigt einen Teil einer ein Oberteil 1 und ein Unterteil 3 umfassenden Sauganlage 5. Die Sauganlage 5 ist auf einem Stehbolzen 7 aufweisenden Zylinderkopf 9 befestigt. Die Sauganlage 5 weist zu ihrer Befestigung an dem Zylinderkopf 9 innere Bohrungen 11 auf, in die jeweils eine Schraubhülse 13 verliersicher vorgesteckt ist. Die Schraubhülse 13 weist an ihrem dem Zylinderkopf 9 zugewandten Ende 15 einen Vorzentrierabschnitt 17 auf. Der Vorzentrierabschnitt 17 weist kein Gewinde auf. Zwischen dem Schraubhülsenmittelabschnitt 21 und dem Vorzentrierabschnitt 17 ist ein ein geformtes Gewinde aufweisender Gewindeabschnitt 19 angeordnet. Die Schraubhülse 13 weist an ihrem dem Zylinderkopf 9 abgewandten Ende 23 einen Schraubhülsenkopf 25 auf, der als Außen-Sechskant ausgeführt sein kann. Der Schraubhülsenkopf 25 weist eine ringförmige Schulter 27 auf, die dem Abstützen an einer Wand 28 einer Bohrung 26 des Oberteils 1 der Sauganlage 5 dient. Der Schraubhülsenkopf 25 dient ferner der Aufnahme eines Kunststoffstopfens 29, der die Schraubhülse 13 spritzwasserdicht verschließt.

Zur Herstellung der in Figur 1 dargestellten festen Verbindung zwischen Sauganlage 5 und Zylinderkopf 9 werden zunächst die Schraubhülsen 13 verliersicher aufgrund der Schulter 27 und einer noch zu erläuternden weiteren Vorrichtung 31 in die Bohrung 11 der Kunststoffsauganlage 5 vorgesteckt. Die Sauganlage wird sodann auf Stehbolzen 7, insbesondere deren obere Bereiche 8 aufgesteckt, so daß ein Halten der Sauganlage während des sich an das Aufstecken anschließenden Anschraubens nicht notwendig ist. Die innere Bohrung 11 weist eine ringförmige Verengung 31 oder ringförmig angeordnete einzelne Verengungen, wie Noppen, auf, die ein Zurückschieben der Schraubhülse 13 beim Aufstecken auf den Stehbolzen 7 aufgrund einer Umfangserweiterung des Gewindeabschnittes 19 ermöglicht, das Ausschieben der Schraubhülse aber verhindert, insbesondere aufgrund einer im Übergangsbereich des Vorzentrierabschnitts 17 zum Gewindeabschnitt 19 angeordneten Schulter 22 (Figur 1b).

Die Sauganlage 5 läßt sich so sehr schnell anschrauben, wobei durch die besonders langen Schraubenhülsen 13 eine gute Zugänglichkeit beim Schrauben gewährleistet ist.

Die Figur 2a zeigt eine Schraubhülse 13 mit einem Vorzentrierabschnitt 17, einem Gewindeabschnitt 19 einem Schraubhülsenmittelabschnitt 21 und einem eine Schulter 27 aufweisenden Schraubhülsenkopf 25. Der Figur 2 ist zu entnehmen, daß die Länge des kein Innengewinde aufweisenden Vorzentrierabschnitt 17 in etwa der Länge des ein Innengewinde 20 aufweisenden Gewindeabschnitts 19 entspricht. Der Außendurchmesser des Vorzentrierabschnittes 17 ist geringfügig größer als der Außendurchmesser des Gewindeabschnitts 19, der wiederum einen größeren Außendurchmesser als der Schraubhülsenmittelabschnitt 21 aufweist. Im Übergangsbereich von Gewindeabschnitt 19 zum Vorzentrierabschnitt 17 befindet sich eine ringförmige Stufe oder Schulter 22. Der Schraubhülsenkopf 25 weist einen gegenüber dem Schraubhülsenmittelabschnitt 21 vergrößerten Innen- und Außendurchmesser auf. Im Übergangsbereich zwischen Gewindemittelabschnitt 21 und Schraubhülsenkopf 25 befindet sich eine weitere ringförmige Stufe 24 (Figur 2b).

Der Außendurchmesser im Vorzentrierabschnitt 17 und zwischen ringförmiger Stufe 24 und Schulter 27 dient zur Führung der Schraubhülse 13 im Kunstoffteil. In diesen Bereichen können über die Außenringflächen große Querkräfte sicher übertragen werden. Die Schulter 22 ist so angeordnet, daß die Schraubhülse 13 in der Bohrung 11 zurückrutschen kann.

Die Schraubhülse 13 wird in die innere Bohrung 11 beziehungsweise 26 der Sauganlage 5 vorgesteckt, wobei ein Verrutschen in Richtung des Zylinderkopfes 9 durch die Ausbildung der Schulter 27 verhindert wird. Ein Verrutschen der Schraubhülse 13 beim Aufstecken auf den Stehbolzen 7 wird durch die Ausbildung der ringförmigen Stufe oder Schulter 22 verhindert, die in Formschluß mit der ringförmigen Verengung 31 der inneren Bohrung 11 tritt und die Schraubhülse 13 in ihrer Position fixiert.

Der Figur 2 ist auch deutlich zu entnehmen, daß beim Aufstecken der Sauganlage 5 auf den Zylinderkopf 9 der obere Bereich 8 des Stehbolzen 7 zunächst ohne jegliche weitere Manipulation in den Vorzentrierabschnitt 17 eindringen kann und so die Sauganlage 5 auf dem Zylinderkopf 9 festhält. Anschließend wird die Schraubhülse 13 festgeschraubt, wobei der Gewindeabschnitt 19 der Schraubhülse 13 auf den Stehbolzen 7 geschraubt wird.

## Patentansprüche

1. Sauganlage, insbesondere für einen Brennkraftmotor, mit mindestens einer Vorrichtung zur Befestigung an einem Zylinderkopf (9) des Motors, wobei die Vorrichtung eine in einer Bohrung (11) der Sauganlage angeordnete Schraubhülse (13) umfasst und die Schraubhülse (13) ein Innengewinde (19) sowie an ihrem dem Zylinderkopf (9) zugewandten Ende (15) einen Vorzentrierabschnitt (17) aufweist.

2. Sauganlage nach Anspruch 1, **dadurch gekennzeichnet, dass** der Vorzentrierabschnitt (17) der Aufnahme eines Bolzens (7) dient.

3. Sauganlage nach einem der vorhergehenden Ansprüche, **dadurch gekennzeichnet, dass** daß Innengewinde (19) von einem zwischen dem Vorzentrierabschnitt (17) und einem Schraubhülsenmittelabschnitt (21) angeordneten Gewindeabschnitt (19) gebildet wird.

4. Sauganlage nach einem der vorhergehenden Ansprüche, **dadurch gekennzeichnet, dass** die Länge (G) des Innengewindes (19) größer oder gleich der Länge (Z) des Vorzentrierabschnitts (17) ist.

5. Sauganlage nach einem der vorhergehenden Ansprüche, **dadurch gekennzeichnet, dass** die Schraubhülse (13) in einem Übergangsbereich zwischen Vorzentrierabschnitt (17) und Innengewinde (19) eine ringförmige Schulter (22) aufweist.

6. Sauganlage nach einem der vorhergehenden Ansprüche, **dadurch gekennzeichnet, dass** die Bohrung (11) der Sauganlage (5) eine ringförmige Verengung oder einzelne Noppen (31) aufweist, an der oder an denen sich die ringförmige Schulter (22) der Schraubhülse (13) so abstützt, dass ein Zurückschieben der Schraubhülse (13) beim Aufstecken auf den Bolzen (7) möglich ist, die Schraubhülse aber gegen Ausschieben gesichert ist.

## Claims

1. Induction system, in particular for an internal combustion engine, having at least one device for fastening to a cylinder head (9) of the engine, the device comprising a threaded sleeve (13) arranged in a bore (11) of the induction system and the threaded sleeve (13) having an internal thread (19) and a precentring section (17) at its end (15) facing the cylinder head (9).

2. Induction system according to Claim 1, **characterized in that** the precentring section (17) serves to accommodate a pin (7).

3. Induction system according to one of the preceding claims, **characterized in that** the internal thread (19) is formed by a thread section (19) arranged between the precentring section (17) and a threaded-sleeve centre section (21).

4. Induction system according to one of the preceding claims, **characterized in that** the length (G) of the internal thread (19) is greater than or equal to the length (Z) of the precentring section (17).

5. Induction system according to one of the preceding claims, **characterized in that** the threaded sleeve (13) has an annular shoulder (22) in a transitional region between the precentring section (17) and internal thread (19).

6. Induction system according to one of the preceding claims, **characterized in that** the bore (11) of the induction system (5) has an annular constriction or individual lugs (31), on which constriction or lugs the annular shoulder (22) of the threaded sleeve (13) is supported, such that the threaded sleeve (13) can be pushed back when it is being fitted onto the pin (7) but the threaded sleeve is protected against being pushed out.

## Revendications

1. Installation d'admission pour un moteur à combustion interne, comprenant au moins un dispositif pour la fixer sur la culasse (9) du moteur,
**caractérisée en ce que**
le dispositif comprend une douille filetée (13) montée dans un alésage (11) de l'installation d'admission et la douille filetée (13) présente un filetage interne (19) ainsi qu'une partie de pré-centrage (17) à son extrémité (15) située vers la culasse (9).

2. Installation d'admission selon la revendication 1,
**caractérisée en ce que**
la partie de précentrage (17) sert à accueillir un goujon (7).

3. Installation d'admission selon la revendication 1 ou 2,
**caractérisée en ce que**
le filetage interne (19) est porté par une partie filetée (19) située entre la partie de précentrage (17) et la partie médiane (21) de la douille filetée.

4. Installation d'admission selon l'une des revendications précédentes,
**caractérisée en ce que**
la longueur (G) du filetage interne (19) est au moins égale à la longueur (Z) de la partie de précentrage (17).

5. Installation d'admission selon l'une des revendications précédentes,
**caractérisée en ce que**
la douille filetée (13) présente un épaulement annulaire (22) dans la zone de transition entre la partie de précentrage (17) et le filetage interne (19).

6. Installation d'admission selon l'une des revendications précédentes,
**caractérisée en ce que**
l'alésage (11) de l'installation d'admission (5) présente un rétrécissement en forme d'anneau ou des reliefs individuels (31) servant d'appui à l'épaulement annulaire (22) de la douille filetée (13), de sorte que la douille filetée (13) peur reculer quand on emmanche l'installation de transmission sur le goujon (7) mais sans pouvoir s'échapper de l'installation.
